# EUROPÄISCHE PATENTSCHRIFT

(11) **EP 2 059 351 B1**
(45) Veröffentlichungstag und Bekanntmachung des Hinweises auf die Patenterteilung: **04.03.2015**
(21) Anmeldenummer: 07822254.4
(22) Anmeldetag: 06.11.2007
(51) Int. Cl.: B06B 1/06, H04M 19/04

(54) **VIBRATIONSGENERATOR**
VIBRATION GENERATOR
GÉNÉRATEUR DE VIBRATIONS

(30) Priorität: 13.11.2006 DE 102006053421
(43) Veröffentlichungstag der Anmeldung: 20.05.2009
(73) Patentinhaber: Epcos AG, 81669 München (DE)
(72) Erfinder: ATHENSTAEDT, Wolfgang, 8010 Graz (AT); FLORIAN, Heinz, 8524 Bad Gams (AT); KARTASHEV, Igor, 8530 Deutschlandsberg (AT); REICHMANN, Klaus, 8042 Graz (AT)
(74) Vertreter: Epping - Hermann - Fischer
(86) Internationale Anmeldenummer: PCT/EP2007/061937
(87) Internationale Veröffentlichungsnummer: WO 2008/058870

(56) Entgegenhaltungen:
- WO-A-2005/087392
- DE-A1- 19 727 951
- DE-A1- 19 818 988
- JP-A- 2002 159 917
- US-A- 2 983 903
- US-A- 5 488 351
- US-A- 5 945 772

## Beschreibung

Ein Vibrationsgenerator mit einem Piezoelement ist aus der Druckschrift US 5,229,744 bekannt.

In der JP 2002 159917 A ist ein Vibrationsgenerator beschrieben, bei dem vibrierende Platten mit ihrem Rand an einer Verbindungsplatte angebracht sind. Die Verbindungsplatte kann direkt auf einem Träger angeordnet sein. Statt dessen kann eine der vibrierenden Platten an einem der Verbindungsplatte gegenüberliegenden Randbereich über ein Verbindungsteil auf einem Träger angebracht sein. Es können mehrere vibrierende Platten und auch mehrere Verbindungsplatten vorhanden sein. In der US 2 983 903 A ist ein Vibrationsgenerator beschrieben, bei dem ein piezoelektrischer Kristall auf einem Träger angebracht und mit zwei Schwingarmen unterschiedlicher Resonanzfrequenzen gekoppelt ist.

Aufgabe der vorliegenden Erfindung ist es, einen vibrationsgenerator für Mobiltelefone anzugeben, der einfach und mit kompakten Abmessungen herstellbar und dessen Frequenz weitgehend unabhängig von Materialeigenschaften abstimmbar ist. Diese Aufgabe wird mit dem Vibrationsgenerator für Mobiltelefone mit den Merkmalen des Anspruchs 1 gelöst. Ausgestaltungen ergeben sich aus den abhängigen Ansprüchen.

Es wird ein zur Erzeugung eines Vibrationsalarms vorgesehener Vibrationsgenerator mit einem schwingfähigen Schwingarm angegeben, der mindestens eine Biegung oder einen abgewinkelten Bereich aufweist, wobei der Schwingarm mit einem Piezoaktor gekoppelt ist.

Durch die angegebene Ausgestaltung des Schwingarms gelingt es, eine besonders große Länge des Schwingarms bei einer geringen Baugröße zu erzielen. Die große Länge hat den Vorteil, dass damit eine niedrige Schwingfrequenz erreicht werden kann. Eine weitere Erniedrigung der Schwingfrequenz kann durch ein mit dem Schwingarm verbundenes Gewicht bewirkt werden.

Der Schwingarm ist an einem Träger befestigbar. Die Biegung kann als eine Falte ausgebildet sein.

Der Schwingarm ist in einer bevorzugten Ausführungsform bis auf seinen im oder am Träger befestigten Endbereich schwingfähig. Ein erstes Ende des Schwingarms ist vorzugsweise schwingfähig und ein zweites Ende am oder im Träger befestigt.

Der Träger ist vorzugsweise das Gehäuse oder eine Leiterplatte eines Funkgerätes, das vorzugsweise tragbar ist.

Der Piezoaktor ist an eine Spannungsquelle anschließbar, von der er zu Vibrationen elektrisch angetrieben wird.

Der Piezoaktor weist einen Körper auf, in dem mehrere parallel zueinander liegende Innenelektroden angeordnet sein können, die abwechselnd an eine erste und eine zweite Außenelektrode angeschlossen sind. Die Außenelektroden sind vorzugsweise an den gegenüber liegenden Seitenflächen des Körpers angeordnet. Diese Seitenflächen sind in einer Variante parallel zur Hauptfläche des Schwingarms angeordnet. Sie können alternativ senkrecht auf der Hauptfläche des Schwingarms stehen.

Der Schwingarm weist vorzugsweise eine Hauptfläche auf, die im Wesentlichen parallel zur Oberfläche des Trägers angeordnet ist. Der Schwingarm weist in einer Variante einen abgewinkelten oder gekrümmten Koppelbereich auf, der an den Träger gekoppelt ist. Der Koppelbereich ist in einer Variante senkrecht oder schräg zur Hauptfläche des Schwingarms angeordnet.

Der Schwingarm ist in einer vorteilhaften Ausführungsform als ein U-Stück mit zwei Schenkeln und einem die Schenkel verbindenden Joch, d. h. Verbindungsstück, ausgebildet. Das vom Verbindungsstück abgewandte Ende des ersten, z. B. oberen Schenkels ist vorzugsweise frei schwingfähig, wohingegen das vom Verbindungsstück abgewandte Ende des zweiten Schenkels an den Träger gekoppelt ist. Der zweite, z. B. untere Schenkel weist vorzugsweise eine Hauptfläche auf, die parallel zur Hauptfläche des ersten Schenkels ausgerichtet ist, sowie mindestens einen abgewinkelten Bereich, der zur Befestigung am Träger oder im Trägerinneren vorgesehen ist.

Der Schwingarm ist vorzugsweise aus einem elektrisch leitfähigen Material gefertigt und kann als eine elektrische Zuleitung zum Piezoaktor benutzt werden. Der Schwingarm ist vorzugsweise einstückig, beispielsweise aus einem mehrfach gebogenen Metallblech ausgebildet.

Der Schwingarm enthält in einer weiteren Variante einen vorzugsweise mit Glasfasern verstärkten Kunststoff. Die Oberfläche des Schwingarms kann in diesem Fall eine Metallisierung aufweisen, die als eine elektrische Zuleitung zum Piezoaktor benutzt werden kann.

Die parallel zur Trägeroberfläche verlaufenden Hauptflächen der Schenkel weisen in einer Variante voneinander unterschiedliche Längen auf. Die Länge der Hauptfläche des an den Träger gekoppelten Schenkels des U-Stücks kann größer als diejenige des Schenkels mit einem freien Ende gewählt sein. Sie kann aber auch kürzer gewählt werden.

Der Piezoaktor ist in einer Variante am ersten oder zweiten Schenkel des U-Stücks befestigt und vom anderen Schenkel beabstandet. Der Piezoaktor kann aber auch zwischen den Schenkeln des U-Stücks angeordnet sein, wobei er vom Verbindungsstück vorzugsweise beabstandet ist. Der Piezoaktor ist in diesem Fall vorzugsweise zwischen den Schenkeln eingeklemmt und vorgespannt.

Zwischen dem Piezoaktor und dem Schwingarm ist in einer Variante eine vorzugsweise elektrisch isolierende Zwischenschicht angeordnet. Die Zwischenschicht ist vorzugsweise als eine Haftschicht zur Vermittlung der Haftung zwischen dem Aktor und dem Schwingarm vorgesehen. Der Piezoaktor ist in einer Variante mittels der Zwischenschicht vollflächig mit dem Schwingarm fest verbunden. Alternativ besteht die Möglichkeit, den Piezoaktor mit dem Schwingarm über Verbindungselemente zu verbinden, die im Abstand voneinander angeordnet sind und als Distanzelemente zur Bildung eines Spaltes zwischen dem Aktor und dem Schwingarm dienen.

Der Piezoaktor ist in einer vorteilhaften Variante zwischen dem Schwingarm und dem Träger angeordnet, vorzugsweise eingeklemmt und vorgespannt.

Am frei schwingenden Ende des Schwingarms, vorzugsweise am Ende des ersten Schenkels, ist in einer Variante ein Gewicht befestigt. Der Gewichtswert ist - abhängig von der Länge des Schwingarms und vom Gewicht des Piezoaktors - vorzugsweise derart gewählt, dass im Vibrationsgenerator eine vorgegebene Resonanzfrequenz erzielt wird. Der Piezoaktor wird vorzugsweise mit einem elektrischen Signal angeregt, dessen Frequenz bei der Resonanzfrequenz des Vibrationsgenerators oder in der Nähe dieser Frequenz liegt.

Zur Übertragung der Schwingung vom Aktorkörper zum Schwingarm sind in einer vorteilhaften Variante Übertragungselemente vorgesehen, die zwischen dem Aktor und dem jeweiligen Schenkel des U-förmig gefalteten Schwingarms angeordnet sind. Jedes Übertragungselement weist vorzugsweise eine Verjüngung auf. Als ein Übertragungselement ist insbesondere ein Prisma geeignet, dessen Basisfläche mit dem Aktorkörper vorzugsweise fest verbunden ist. Die von der Basisfläche abgewandte Kante und ein an diese Kante anliegender Bereich des Prismas berührt den Schwingarm. Es besteht die Möglichkeit, alternativ den Aktorkörper mit derartigen Verjüngungen auszubilden, um eine Kontaktfläche zwischen dem Aktor und dem Schwingarm zu minimieren.

Der Schwingarm weist vorzugsweise mindestens eine Ausformung auf, in die ein Kontaktbereich des Piezoaktors oder das Übertragungselement hinein ragt. Die Ausformung ist in einer Variante in Form einer Rille ausgebildet und beispielsweise durch eine Ausbuchtung oder Einkerbung des Schwingarms gebildet. Falls der Piezoaktor zwischen dem Schwingarm und dem Träger vorgespannt sein sollte, kann im Träger auch eine solche Ausformung vorgesehen sein.

Die Ausrichtung der Schwingungsachse des Piezoaktors, d. h. einer Achse, entlang der die Schwingungen des Aktorkörpers angeregt werden, entspricht vorzugsweise der maximalen Querschnittsgröße, d. h. der Länge, des Körpers. Somit können Schwingungen mit der niedrigsten Frequenz angeregt werden. Andere Ausrichtungen der Schwingungsachse sind auch möglich.

Die Schwingungsachse des Piezoaktors ist bei einem am Schwingarm befestigten Piezoaktor vorzugsweise in Längsrichtung dieses Schwingarms ausgerichtet. Bei der Deformation des Aktors wird ein fest mit diesem verbundener Bereich des Schwingarms mitgezogen und somit verformt. Aufgrund der Ausdehnung des Aktors bei Anlegen einer elektrischen Spannung tritt eine mechanische Biegespannung auf, die den Schwingarm auslenkt. Bei entsprechend zyklischer Anregung des Aktors können somit Schwingungen des Systems angeregt werden, das den Verbund des Aktors und des Schwingarms umfasst.

Die Schwingungsachse des Piezoaktors, der zwischen zwei Hauptflächen der Schenkel des Schwingarms angeordnet ist, ist vorzugsweise senkrecht zu diesen Hauptflächen, also senkrecht zur Ausrichtung der Schenkel des Schwingarms, ausgerichtet.

Der Piezoaktor kann zwei Körper mit zueinander entgegengesetzt gerichteten Polarisationsachsen umfassen. Diese Körper sind in einer ersten Variante z. B. durch Klebung zur Bildung eines Verbunds der Körper fest miteinander verbunden. Dieser Verbund ist mit dem Schwingarm fest verbunden, wodurch ein Verbund der Körper und des Schwingarms zustande kommt.

In einer zweiten Variante ist der Schwingarm zwischen diesen Körpern angeordnet. Jeder Körper ist mit dem Schwingarm fest verbunden, wodurch ein Verbund der Körper und des Schwingarms zustande kommt. In beiden Fällen werden bei der Anregung des Piezoaktors Biegeschwingungen des Verbunds der Körper und des Schwingarms hervorgerufen.

Der angegebene Vibrationsgenerator wird nun anhand von schematischen und nicht maßstabgetreuen Figuren erläutert. Es zeigen:
Figur 1 im Querschnitt einen Vibrationsgenerator mit einem Schwingarm in U-Form mit ungleich langen Schenkeln, wobei am unteren Schenkel ein Piezoaktor befestigt ist;
Figur 2 im Querschnitt einen Vibrationsgenerator mit einem Schwingarm in U-Form mit ungleich langen Schenkeln, wobei am oberen Schenkel ein Piezoaktor befestigt ist;
Figur 3A im Querschnitt einen beispielhaften Piezoaktor;
Figur 3B in einer perspektivischen Ansicht einen weiteren beispielhaften Piezoaktor;
Figur 4 eine Variante des in Fig. 1 gezeigten Vibrationsgenerators, bei dem zwischen dem Piezoaktor und dem Schwingarm ein Spalt gebildet ist;
Figur 5 im Querschnitt einen Vibrationsgenerator mit einem Piezoaktor, der zwischen einem Schwingarm und einem Träger eingeklemmt ist;
Figur 6 im Querschnitt einen Vibrationsgenerator mit einem Schwingarm in U-Form, wobei zwischen den Schenkeln des Schwingarms ein Piezoaktor angeordnet ist;
Figur 7 im Querschnitt einen Vibrationsgenerator mit einem Schwingarm, der Ausformungen zur Aufnahme des Piezoaktors aufweist;
Figur 8 in einer perspektivischen Ansicht einen Piezoaktor mit verjüngten Randbereichen.

In der Figur 1 ist ein Vibrationsgenerator mit einem Schwingarm 2 gezeigt, der mehrfach abgewinkelt ist, wobei ein Ende, und zwar Befestigungsbereich 2d, des Schwingarms im Träger 4 befestigt ist.

Der Schwingarm 2 weist ein U-Stück mit einem unteren Schenkel 2a und einem oberen Schenkel 2b und einem Joch, d. h. Verbindungsstück 2c auf, das die Schenkel 2a, 2b verbindet. Die Hauptflächen der Schenkel 2a, 2b sind im Ruhezustand parallel zur Oberfläche des Trägers 4 ausgerichtet.

An der Oberseite des unteren Schenkels 2a ist ein Piezoaktor 1 befestigt. Am freien Ende des oberen Schenkels 2b ist ein Gewicht 3 befestigt. Der untere Schenkel 2a ist kürzer ausgebildet als der obere Schenkel 2b. In diesem Fall kann eine besonders große Schwingamplitude des freien Endes des Schwingarms erzielt werden.

In der Variante gemäß der Figur 1 ist der Piezoaktor 1 zwar zwischen den Schenkeln 2a, 2b angeordnet, aber nur an den unteren Schenkel 2a gekoppelt, während er vom oberen Schenkel 2b beabstandet ist. In der Figur 2 ist angedeutet, dass der Piezoaktor auch am oberen Schenkel 2b angeordnet sein kann.

Zwischen dem Piezoaktor 1 und demjenigen Schenkel, an den er gekoppelt ist, ist gemäß der Figur 2 eine Zwischenschicht 5 angeordnet. Diese Schicht ist vorzugsweise elektrisch isolierend, falls ein elektrischer Kontakt zwischen dem Aktor und dem elektrisch leitfähigen Schwingarm 2 verhindert werden soll. Diese Schicht kann aber auch elektrisch leitend sein, falls ein elektrischer Kontakt beispielsweise zwischen der unteren Außenelektrode des Aktors und dem elektrisch leitfähigen Schwingarm 2 beabsichtigt ist.

Der Piezoaktor 1 umfasst in einer vorteilhaften Variante einen Körper mit mehreren Piezoschichten, die vorzugsweise Keramik enthalten. Zwischen den Piezoschichten sind Innenelektroden 7 und an der Oberfläche des Körpers Außenelektroden 71, 72 angeordnet, siehe Fig. 3A, 3B. Mehrere erste Innenelektroden sind leitend mit der ersten Außenelektrode 71 und mehrere zweite Innenelektroden mit der zweiten Außenelektrode 72 verbunden. Erste und zweite Innenelektroden sind abwechselnd angeordnet. Die Außenelektroden 71, 72 sind über Anschlussdrähte 9 elektrisch kontaktierbar.

Die Flächen der Innenelektroden 7 in der Variante gemäß der Figur 3A sind parallel zur Auflagefläche des Piezoaktors 1, d. h. parallel zum Oberflächenbereich des Schwingarms 2 angeordnet, an den der Piezoaktor 1 gekoppelt ist. In diesem Fall werden Schwingungen parallel zu den Innenelektroden mit dem piezoelektrischen Koeffizienten d₃₁ angeregt. Der unten liegende Bereich der Außenelektrode 71 kann in diesem Fall mittels eines Leitklebers, d. h. einer leitfähigen Zwischenschicht 5, leitend mit dem Schwingarm 2 verbunden sein. Der oben liegende Bereich der Außenelektrode 72 ist mit einem Anschlussdraht 9 verbunden. Alternativ besteht die Möglichkeit, die an den Seitenflächen des Aktorkörpers angeordneten Bereiche der Außenelektroden 71, 72 über Anschlussdrähte zu kontaktieren.

Die Flächen der Innenelektroden 7 in der Variante gemäß der Figur 3B sind senkrecht zur Auflagefläche des Piezoaktors 1 angeordnet. In diesem Fall werden Schwingungen senkrecht zu den Innenelektroden mit dem piezoelektrischen Koeffizienten d₃₃ angeregt. Damit ein Kurzschluss zwischen den Außenelektroden 71, 72 verhindert werden kann, wird der Piezoaktor in diesem Fall vorzugsweise mittels einer elektrisch isolierenden Zwischenschicht 5 am Schwingarm 2 befestigt.

In der Figur 4 ist eine Variante gezeigt, in der zwischen dem Piezoaktor 1 und dem unteren Schenkel des Schwingarms 2, an dem der Aktor befestigt ist, ein Luftspalt vorgesehen ist. Der Aktor ist mit dem Schwingarm mittels Verbindungselementen 6 verbunden, die als Distanzelemente zur Bildung des Spaltes dienen.

In der Figur 5 ist angedeutet, dass die Länge des unteren Schenkels gegen Null gehen kann, so dass der Schwingarm 2 im Prinzip als ein L-Stück ausgebildet ist, dessen abgewinkelter Bereich 2c im Träger 4 befestigt ist.

Der Piezoaktor 1 ist in diesem Fall zwischen der Hauptfläche 2b des Schwingarms und dem Träger angeordnet. Die Lage eines Kontaktbereichs zwischen dem Aktor und der Fläche 2b bestimmt die Länge eines durch einen schwingfähigen Bereich der Fläche 2b gebildeten Hebelarms und seine Schwingfrequenz.

Der Aktor ist vom abgewinkelten Bereich 2c des Schwingarms 2 beabstandet, aber in der Nähe dieses Bereichs angeordnet. Alternativ kann der Aktor unmittelbar an diesen Bereich angrenzen.

In der Variante gemäß der Figur 6 ist der Piezoaktor 1 zwischen den Schenkeln 2a, 2b des U-förmigen Schwingarms 2 angeordnet. Den Träger 4 bildet in diesem Fall ein Gehäuse, in dem der Vibrationsgenerator eingeschlossen ist. Auch in anderen Ausführungsformen kann der Träger 4 als ein Gehäuse ausgebildet sein.

In der Figur 7 ist angedeutet, dass der untere Schenkel des Schwingarms 2 im Prinzip länger als der obere gewählt werden kann.

In der Variante gemäß der Figur 7 ist zwischen dem Piezoaktor 1 und dem jeweiligen Schenkel des Schwingarms 2 ein Übertragungselement 8 angeordnet, das vorzugsweise fest mit dem Aktorkörper verbunden oder Bestandteil dieses Körpers ist. Die Übertragungselemente 8 dienen zur Übertragung von Schwingungen vom Piezoaktor 1 auf den Schwingarm 2. Jedes Übertragungselement 8 ist in Form eines Prismas ausgebildet, deren Basisfläche dem Piezoaktor zugewandt ist, siehe Fig. 8.

Zur Aufnahme eines Kontaktbereichs des Übertragungselements 8 ist in jedem Schenkel eine rillenförmige Ausformung 10 ausgebildet. Die Ausformung 10 ist als eine Ausbuchtung ausgebildet.

Die Innenelektroden 7 sind bei der Anordnung des Aktors zwischen den Schenkeln des Schwingarms 2 vorzugsweise wie in der Variante gemäß der Figur 8 parallel zu den Hauptflächen der Schenkel ausgerichtet. Die Schwingung wird in diesem Fall senkrecht zu den Innenelektroden 7 mit einem piezoelektrischen Koeffizienten d₃₃ angeregt.

Eine andere Ausrichtung der Innenelektroden ist grundsätzlich auch möglich, wobei insbesondere ein Piezoeffekt ausgenutzt werden kann, der durch piezoelektrische Koeffizienten d₃₁ und d₁₅ charakterisiert ist.

### Bezugszeichenliste

- 1: Piezoaktor
- 2: Schwingarm
- 2a: unterer Schenkel des U-Stücks
- 2b: oberer Schenkel des U-Stücks
- 2c: Verbindungsstück
- 2d: Befestigungsbereich
- 3: Gewicht
- 4: Träger
- 5: Zwischenschicht
- 6: Verbindungselemente
- 7: Innenelektroden
- 71, 72: Außenelektroden
- 8: Übertragungselement mit Verjüngung
- 9: Anschlussdrähte
- 10: Ausformung

## Patentansprüche

1. Vibrationsgenerator für Mobiltelefone mit
- einem Piezoaktor (1),
- einem schwingfähigen Schwingarm (2), der unterschiedlich lange Schenkel (2a, 2b), ein Verbindungsstück (2c) und einen abgewinkelten Befestigungsbereich (2d) umfasst, wobei der Schwingarm mit dem Piezoaktor gekoppelt ist,
- einem mit dem Schwingarm (2) verbundenen Gewicht (3) und
- einem Träger (4), an dem der Befestigungsbereich (2d) befestigt ist, wobei
- einer der Schenkel (2a) den Befestigungsbereich (2d) und das Verbindungsstück (2c) miteinander verbindet und der andere Schenkel (2b) das Verbindungsstück (2c) und das Gewicht (3) miteinander verbindet.

2. Vibrationsgenerator nach Anspruch 1, bei dem
der Schwingarm (2) einstückig aus einem mehrfach gebogenen Metallblech ausgebildet ist.

3. Vibrationsgenerator nach Anspruch 1, bei dem der Schwingarm (2) mit einem mit Glasfasern verstärkten Kunststoff ausgebildet ist und
die Oberfläche des Schwingarms eine Metallisierung als elektrische Zuleitung zu dem Piezoaktor (1) aufweist.

4. Vibrationsgenerator nach einem der Ansprüche 1 bis 3, bei dem
der Piezoaktor (1) an beiden Schenkeln (2a, 2b) des Schwingarms (2) befestigt und von dem Verbindungsstück (2c) beabstandet ist.

5. Vibrationsgenerator nach Anspruch 4, bei dem
der Piezoaktor (1) zwischen den Schenkeln (2a, 2b) eingeklemmt und vorgespannt ist.

6. Vibrationsgenerator nach Anspruch 4 oder 5, bei dem Übertragungselemente (8) zwischen dem Piezoaktor (1) und den Schenkeln (2a, 2b) des Schwingarms (2) angeordnet sind,
die Übertragungselemente (8) eine Verjüngung aufweisen und
die Schenkel (2a, 2b) jeweils eine Ausformung (10) aufweisen, in die eines der Übertragungselemente (8) hineinragt.

7. Vibrationsgenerator nach einem der Ansprüche 1 bis 3, bei dem
der Piezoaktor (1) an einem Schenkel (2b) des Schwingarms (2) und an dem Träger (4) befestigt und von dem Verbindungsstück (2c) beabstandet ist.

8. Vibrationsgenerator nach Anspruch 7, bei dem
der Piezoaktor (1) zwischen dem Schwingarm (2) und dem Träger (4) vorgespannt ist.

9. Vibrationsgenerator nach Anspruch 7 oder 8, bei dem
Übertragungselemente (8) zwischen dem Piezoaktor (1) und dem Schenkel (2b), an dem der Piezoaktor (1) befestigt ist, und zwischen dem Piezoaktor (1) und dem Träger (4) angeordnet sind,
die Übertragungselemente (8) eine Verjüngung aufweisen und
der Schenkel (2b), an dem der Piezoaktor (1) befestigt ist, und der Träger (4) jeweils eine Ausformung (10) aufweisen, in die eines der Übertragungselemente (8) hineinragt.

10. Vibrationsgenerator nach einem der Ansprüche 1 bis 9, bei dem
in dem Piezoaktor (1) mehrere parallel zueinander liegende Innenelektroden (7) angeordnet sind, die abwechselnd an eine erste und eine zweite Außenelektrode (71, 72) angeschlossen sind,
die Innenelektroden (7) parallel zu einem Oberflächenbereich des Schwingarms (2) angeordnet sind und
der Piezoaktor (1) an diesen Oberflächenbereich gekoppelt ist.

11. Vibrationsgenerator nach einem der Ansprüche 1 bis 9, bei dem
in dem Piezoaktor (1) mehrere parallel zueinander liegende Innenelektroden (7) angeordnet sind, die abwechselnd an eine erste und eine zweite Außenelektrode (71, 72) angeschlossen sind,
die Innenelektroden (7) senkrecht zu einem Oberflächenbereich des Schwingarms (2) angeordnet sind und
der Piezoaktor (1) an diesen Oberflächenbereich gekoppelt ist.

12. Vibrationsgenerator nach einem der Ansprüche 1 bis 11, bei dem
der Piezoaktor (1) über Verbindungselemente (6) mit dem Schwingarm (2) verbunden ist und
die Verbindungselemente (6) im Abstand voneinander angeordnet sind und zur Bildung eines Spaltes zwischen dem Piezoaktor und dem Schwingarm dienen.

13. Vibrationsgenerator nach Anspruch 10, bei dem
zwischen dem Piezoaktor (1) und dem Schwingarm (2) eine elektrisch leitende Zwischenschicht (5) angeordnet ist und
die Zwischenschicht (5) eine Außenelektrode (71) des Piezoaktors (1) leitend mit dem Schwingarm (2) verbindet.

14. Vibrationsgenerator nach Anspruch 11, bei dem
der Piezoaktor (1) mittels einer elektrisch isolierenden Zwischenschicht (5) an dem Schwingarm (2) befestigt ist.

## Claims

1. Vibration generator for mobile telephones, having
- a piezo actuator (1),
- an oscillating arm (2) which can oscillate and which comprises limbs (2a, 2b) of different lengths, a connecting piece (2c) and an angled fastening region (2d), wherein the oscillating arm is coupled to the piezo actuator,
- a weight (3) which is connected to the oscillating arm (2), and
- a support (4) to which the fastening region (2d) is fastened, wherein
- one of the limbs (2a) connects the fastening region (2d) and the connecting piece (2c) to one another, and the other limb (2b) connects the connecting piece (2c) and the weight (3) to one another.

2. Vibration generator according to Claim 1, in which the oscillating arm (2) is integrally formed from a metal sheet which is bent several times.

3. Vibration generator according to Claim 1, in which the oscillating arm (2) is formed with a glass fibre-reinforced plastic, and the surface of the oscillating arm has a metallization as an electrical supply line to the piezo actuator (1).

4. Vibration generator according to one of Claims 1 to 3, in which the piezo actuator (1) is fastened to the two limbs (2a, 2b) of the oscillating arm (2) and is at a distance from the connecting piece (2c).

5. Vibration generator according to Claim 4, in which the piezo actuator (1) is clamped and prestressed between the limbs (2a, 2b).

6. Vibration generator according to Claim 4 or 5, in which transmission elements (8) are arranged between the piezo actuator (1) and the limbs (2a, 2b) of the oscillating arm (2), the transmission elements (8) have a tapered portion, and the limbs (2a, 2b) each have a shaped portion (10) into which one of the transmission elements (8) projects.

7. Vibration generator according to one of Claims 1 to 3, in which the piezo actuator (1) is fastened to one limb (2b) of the oscillating arm (2) and to the support (4) and is at a distance from the connecting piece (2c).

8. Vibration generator according to Claim 7, in which the piezo actuator (1) is prestressed between the oscillating arm (2) and the support (4).

9. Vibration generator according to Claim 7 or 8, in which transmission elements (8) are arranged between the piezo actuator (1) and the limb (2b) to which the piezo actuator (1) is fastened, and between the piezo actuator (1) and the support (4), the transmission elements (8) have a tapered portion, and the limb (2b), to which the piezo actuator (1) is fastened, and the support (4) each have a shaped portion (10) into which one of the transmission elements (8) projects.

10. Vibration generator according to one of Claims 1 to 9, in which a plurality of internal electrodes (7) which are situated parallel to one another are arranged in the piezo actuator (1), the said internal electrodes being alternately connected to a first and a second external electrode (71, 72), the internal electrodes (7) are arranged parallel to a surface region of the oscillating arm (2), and the piezo actuator (1) is coupled to this surface region.

11. Vibration generator according to one of Claims 1 to 9, in which a plurality of internal electrodes (7) which are situated parallel to one another are arranged in the piezo actuator (1), the said internal electrodes being alternately connected to a first and a second external electrode (71, 72), the internal electrodes (7) are arranged perpendicular to a surface region of the oscillating arm (2), and the piezo actuator (1) is coupled to this surface region.

12. Vibration generator according to one of Claims 1 to 11, in which the piezo actuator (1) is connected to the oscillating arm (2) by means of connecting elements (6), and the connecting elements (6) are arranged at a distance from one another and serve to form a gap between the piezo actuator and the oscillating arm.

13. Vibration generator according to Claim 10, in which an electrically conductive intermediate layer (5) is arranged between the piezo actuator (1) and the oscillating arm (2), and the intermediate layer (5) connects an external electrode (71) of the piezo actuator (1) to the oscillating arm (2) in a conductive manner.

14. Vibration generator according to Claim 11, in which the piezo actuator (1) is fastened to the oscillating arm (2) by means of an electrically insulating intermediate layer (5).

## Revendications

1. Générateur de vibrations pour téléphone portable, comprenant :
- un actionneur piézoélectrique (1),
- un bras oscillant (2) capable d'osciller, qui comprend des branches de longueurs différentes (2a, 2b), une pièce de connexion (2c) et une région de fixation coudée (2d), le bras oscillant étant accouplé à l'actionneur piézoélectrique,
- un poids (3) connecté au bras oscillant (2) et
- un support (4) sur lequel est fixée la région de fixation (2d),
- l'une des branches (2a) reliant la région de fixation (2d) et la pièce de connexion (2c) l'une à l'autre et l'autre branche (2b) reliant la pièce de connexion (2c) et le poids (3) l'un à l'autre.

2. Générateur de vibrations selon la revendication 1, dans lequel le bras oscillant (2) est réalisé d'une seule pièce à partir d'une tôle métallique cintrée plusieurs fois.

3. Générateur de vibrations selon la revendication 1, dans lequel le bras oscillant (2) est réalisé avec un plastique renforcé par des fibres de verre et
la surface du bras oscillant présente une métallisation en tant qu'amenée d'alimentation électrique pour l'actionneur piézoélectrique (1).

4. Générateur de vibrations selon l'une quelconque des revendications 1 à 3, dans lequel
l'actionneur piézoélectrique (1) est fixé au niveau des deux branches (2a, 2b) du bras oscillant (2) et est espacé de la pièce de connexion (2c).

5. Générateur de vibrations selon la revendication 4, dans lequel l'actionneur piézoélectrique (1) est serré et précontraint entre les branches (2a, 2b).

6. Générateur de vibrations selon la revendication 4 ou 5, dans lequel des éléments de transmission (8) sont disposés entre l'actionneur piézoélectrique (1) et les branches (2a, 2b) du bras oscillant (2),
les éléments de transmission (8) présentent un rétrécissement et
les branches (2a, 2b) présentent à chaque fois une formation en creux (10) dans laquelle pénètre l'un des éléments de transmission (8).

7. Générateur de vibrations selon l'une quelconque des revendications 1 à 3, dans lequel
l'actionneur piézoélectrique (1) est fixé à une branche (2b) du bras oscillant (2) et au support (4) et est espacé de la pièce de connexion (2c).

8. Générateur de vibrations selon la revendication 7, dans lequel l'actionneur piézoélectrique (1) est précontraint entre le bras oscillant (2) et le support (4).

9. Générateur de vibrations selon la revendication 7 ou 8, dans lequel des éléments de transmission (8) sont disposés entre l'actionneur piézoélectrique (1) et la branche (2b) au niveau de laquelle l'actionneur piézoélectrique (1) est fixé, et entre l'actionneur piézoélectrique (1) et le support (4),
les éléments de transmission (8) présentent un rétrécissement et
la branche (2b) au niveau de laquelle l'actionneur piézoélectrique (1) est fixé et le support (4) présentent chacun une formation en creux (10) dans laquelle pénètre l'un des éléments de transmission (8).

10. Générateur de vibrations selon l'une quelconque des revendications 1 à 9, dans lequel
plusieurs électrodes internes (7) situées parallèlement les unes aux autres sont disposées dans l'actionneur piézoélectrique (1), lesquelles sont raccordées en alternance à une première et à une deuxième électrode externe (71, 72),
les électrodes internes (7) sont disposées parallèlement à une région de surface du bras oscillant (2) et l'actionneur piézoélectrique (1) est accouplé à cette région de surface.

11. Générateur de vibrations selon l'une quelconque des revendications 1 à 9, dans lequel
plusieurs électrodes internes (7) situées parallèlement les unes aux autres sont disposées dans l'actionneur piézoélectrique (1), lesquelles sont raccordées en alternance à une première et à une deuxième électrode externe (71, 72),
les électrodes internes (7) sont disposées perpendiculairement à une région de surface du bras oscillant (2) et
l'actionneur piézoélectrique (1) est accouplé à cette région de surface.

12. Générateur de vibrations selon l'une quelconque des revendications 1 à 11, dans lequel
l'actionneur piézoélectrique (1) est connecté par le biais d'éléments de connexion (6) au bras oscillant (2) et
les éléments de connexion (6) sont disposés à distance les uns des autres et servent à former une fente entre l'actionneur piézoélectrique et le bras oscillant.

13. Générateur de vibrations selon la revendication 10, dans lequel
une couche intermédiaire électriquement conductrice (5) est disposée entre l'actionneur piézoélectrique (1) et le bras oscillant (2) et
la couche intermédiaire (5) relie une électrode externe (71) de l'actionneur piézoélectrique (1) de manière conductrice au bras oscillant (2).

14. Générateur de vibrations selon la revendication 11, dans lequel
l'actionneur piézoélectrique (1) est fixé au bras oscillant (2) au moyen d'une couche intermédiaire électriquement isolante (5).
